# EUROPÄISCHE PATENTSCHRIFT

(11) **EP 1 661 845 B1**
(45) Veröffentlichungstag und Bekanntmachung des Hinweises auf die Patenterteilung: **21.03.2012**
(21) Anmeldenummer: 05025730.2
(22) Anmeldetag: 25.11.2005
(51) Int. Cl.: B66D 1/58, B66C 23/90

(54) **Hubwerk und Verfahren zum Betrieb des Hubwerks**
Hoisting gear and method for using the hoisting gear
Dispositif de levage et procédé d'utiliser ce dispositif

(30) Priorität: 25.11.2004 DE 102004057039; 24.12.2004 DE 102004062515; 13.06.2005 DE 102005027337
(43) Veröffentlichungstag der Anmeldung: 31.05.2006
(73) Patentinhaber: M.A.T. Malmedie Antriebstechnik GmbH, 42653 Solingen (DE)
(72) Erfinder: Gross, Rahim, Dr., 40723 Hilden (DE)
(74) Vertreter: Körner, Volkmar Horst

(56) Entgegenhaltungen:
- EP-A- 0 678 473
- DE-C- 884 233
- GB-A- 191 030 215

## Beschreibung

Die Erfindung betrifft die Systemanordnung von Bauteilen und -gruppen in Hubwerken von Containerkranen und ein Verfahren zum Betrieb der Systemanordnung.

Typische Hubwerke bestehen aus: Motor, Motorwelle, Kupplung, gegebenenfalls mit angebauter Bremsscheibe oder -trommel, Bremse, Getriebeeingangswelle, Getriebe, Getriebeausgangswelle, Kupplung, Seiltrommel mit Seilzug und angebauter Bremsscheibe oder -trommel und Sicherheitsbremse. Diese Anordnung kann in einem ein- oder mehrseitigen Getriebe oder in Kombination mehrerer Getriebe erfolgen.

Aus der DE 884 233 C ist ein solches Hubwerk bekannt geworden, bei dem ein Hebel mit einer Kupplung über ein Gestänge zusammenwirkt. Beim Erreichen der für das Hubwerk zugelassenen Lastgrenze löst der Hebel die Kupplung. Die Last am Hubwerk kann anschließend von einer Bremse gehalten werden.

Aus der GB 30215 A A.D.1910 ist ein Hubwerk bekannt, bei dem eine Kupplung im Lastpfad über ein Gestänge angesteuert wird.

Solche Hubwerke sind nach dem heutigen Stand der Technik nicht ausreichend gegen Überlast gesichert. Insbesondere wenn die zu hebende Last eingeklemmt ist, kann es zu erheblichen Überlasten kommen. Dabei wird die durch die Antriebsleistung aufgebrachte Last sogar zeitweise überschritten, wenn bei Auftreten der Verklemmung der Motor oder die Motoren mit hoher Drehzahl durch eigene Schwungmasse viel Rotationsenergie gespeichert haben.

Stand der Technik sind Systeme, die durch Kraftmessungen und Torsionsspannungsmessung eine Reduzierung der Antriebsleistung des Motors einleiten. Jedoch führt auch hier die Zeitspanne, die von der Erfassung bis zur tatsächlichen Leistungsreduzierung benötigt wird, zu einer enormen Überlast.

In Ausnahmefällen werden spezifische Systeme zur Vermeidung von kritischen Betriebszuständen, deren Ursache in einer Überlast liegt, mittels hydraulischer und/oder pneumatischer Nachgebesysteme unter Einsatz von Umlenkrollen im Seilzug durchgeführt. Des Weiteren können auf elektronischer Basis Messungen (z. B. Drehmoment, Drehzahl, etc.) an verschiedenen Kraftübertragungswellen durchgeführt und über eine entsprechende Steuerung ausgewertet werden.

Diese Systeme führen im kritischen Lastfall zur Einleitung von Bremsvorgängen und Motorabschaltung.

Die wesentlichen Nachteile liegen zum einen in den hohen Kosten begründet, die sich durch aufwändige Hydrauliksysteme bzw. aufwändige Elektroniksteuerungen ergeben; zum anderen führt die Nichtentkoppelung von Motor und Getriebe bzw. deren Schwungmassen dazu, dass sich bei deren Abbremsung erheblich größere Lastspitzen als zulässig ergeben können.

Aufgabe der Erfindung ist es, eine Anordnung der eingangs genannten Art so weiterzubilden, dass die Sicherheit bei einer Bewegung der Last weiter erhöht wird. Weiterhin soll ein Verfahren zum Betrieb der Anordnung geschaffen werden.

Die Aufgabe wird durch die Erfindung gemäß der Ansprüche 1 und 10 und deren zugehöriger Unteransprüche gelöst und ist in der Zeichnung beispielhaft an einem zweiseitigen Getriebe dargestellt.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine erfindungsgemäße Systemanordnung mit einer ersten Variante zur Schaltung einer Einrichtung,
- Fig. 2: einen Teilbereich der erfindungsgemäße Systemanordnung aus Figur 1 mit einer zweiten Variante zur Schaltung der Einrichtung.

Ein in den Figuren 1 und 2 dargestelltes Hubwerk hat zwei Motoren 1, 1', die jeweils über Antriebswellen 2, 2', Kupplungen 3, 3' mit angesetzten Bremsscheiben 4, 4' oder Bremstrommeln, Bremsen 14, 14' und über Getriebeeingangswellen 5, 5' mit einem Getriebe 6 verbunden sind. Das Getriebe 6 treibt über Getriebeausgangswellen 7, 7' und Kupplungen 8, 8' Seiltrommeln 9, 9' an. Die Seiltrommeln haben einen Seilzug 12, 12' mit angesetzten Bremsscheiben 10, 10' oder Bremstrommeln und Sicherheitsbremsen 11, 11'. Erfindungsgemäß hat das Hubwerk in den Antriebswellen 2, 2' Einrichtungen 13, 13', die bei einer eine vorgesehene Last übersteigenden Überlast die Verbindung zwischen den Motoren 1, 1' und den Seiltrommeln 9, 9' ganz oder teilweise trennen. Damit wird verhindert, dass der Antrieb durch die Überlast ganz oder teilweise zerstört wird. Mit der Trennung der Motoren 1, 1' von den Seiltrommeln 9, 9' durch die Einrichtungen 13, 13' werden einige oder alle Bremsen 11, 11', 14, 14' aktiviert, wodurch die zu hebende Last gehalten wird. Durch die Trennung der Motoren 1, 1' vom Getriebe 6 wird auch die Einleitung von kinetischer Restenergie nach einem Abschalten der Motoren 1, 1' in die Seiltrommeln 9, 9' verhindert. In weiteren, nicht dargestellten Ausführungsformen kann die Einrichtung 13, 13' auch innerhalb des Getriebes 6 oder vor den Seiltrommeln 9, 9' angeordnet sein.

Weiterhin hat das Hubwerk zwei Steuereinheiten 15, 15' zur Ansteuerung der Bremsen 11, 11', 14, 14'. Zur Erkennung der Schaltung der Einrichtung 13, 13' werden folgende zwei Varianten bevorzugt eingesetzt:

Eine erste Variante ist in Figur 1 dargestellt:

Die Steuereinheiten 15, 15' sind mit auf beiden Seiten der als Kupplung ausgebildeten Einrichtungen 13, 13' angeordneten Bewegungssensoren 16, 16' verbunden. Die Einrichtungen 13, 13' weisen einander gegenüberstehende Kupplungsscheiben 17, 17' mit auf dem Umfang angeordneten Zähnen 18, 18' auf. Die Bewegungssensoren 16, 16' zählen ein Vorbeibewegen der Zähne 18, 18' der Kupplungsscheiben 17, 17'. Die Steuereinheiten 15, 15' vergleichen die Anzahl der vorbeibewegten Zähne 18, 18' während einer vorgesehenen Zeitspanne und ermitteln daraus die Bewegungen der Kupplungsscheiben 17, 17'. Bei einer unbeabsichtigten Differenz der Bewegungen der Kupplungsscheiben 17, 17' steuert die Steuereinheit einen Teil oder sämtliche Bremsen 11, 11', 14, 14' an, worauf diese die Seiltrommeln 9, 9' anhalten. Die Bewegungssensoren 16, 16' sind vorzugsweise als Näherungsschalter ausgebildet.

Eine in Figur 2 dargestellte Variante der Einrichtung 13 zeigt, wie die Steuereinheiten 15, 15' mit den auf der motorseitigen Hälfte der als Kupplung ausgebildeten Einrichtungen 13, 13' angeordneten Bewegungssensoren 24 verbunden sind. Die Einrichtungen 13, 13' weisen auf der Motorseite axial angeordnete Bolzen 23 auf, die wiederum fest 22 oder lose 22' mit einer Scheibe 22 verbunden sind. Die Bewegungssensoren 24 detektieren im Falle einer Schaltung der Einrichtung 13, 13' die axiale Bewegung der Bolzen 23 und der Scheibe 22, 22' und leiten das Signal an die Steuereinheit weiter. Die Steuereinheit steuert einen Teil oder sämtliche Bremsen 11, 11', 14, 14' an, worauf diese die Seiltrommeln 9, 9' anhalten. Die Bewegungssensoren 24 sind vorzugsweise als Näherungsschalter ausgebildet.

Die Steuereinheiten beider Varianten sind zudem mit Drehzahlsensoren 19, 19', 20, 20' der Motoren 1, 1' und der Seiltrommeln 9, 9' verbunden. Damit können vor dem Betrieb des Hubwerks die Bremsen 11, 11' 14, 14' der Reihe nach getestet werden, indem die Steuereinheiten 15, 15' zunächst die Bremsen 11, 11' 14, 14' ansteuern, wodurch die Bewegung der entsprechenden Bremsscheiben 4, 4', 10, 10' blockiert. Anschließend wird der Motor 1, 1' gestartet und die Drehzahlen der Seiltrommeln 9, 9' und gegebenenfalls der Motoren 1, 1' erfasst. Wenn beispielsweise trotz angezogener Bremsen 11, 11' 14, 14' die an der Seiltrommel 9, 9' angeordneten Drehzahlsensoren 20, 20' eine Bewegung der Seiltrommel 9, 9' über das normale Spiel hinaus erfassen, reicht die Bremsleistung für einen sicheren Betrieb des Hubwerks nicht aus. In diesem Falle wird eine Anzeigeeinheit 21, 21' für den Bediener des Hubwerks aktiviert und ein Neustart des Hubwerks verhindert oder ausschließlich ein Notbetrieb des Hubwerks ermöglicht.

Die Gestaltung der Systemanordnung nach Anspruch 3 hat den Vorteil, dass die Bewegungssensoren derart angebracht sind, dass sie eine Auslösung der Vorrichtung (13) detektieren und ein Signal an die Steuereinheit (15) weiterleiten können.

Vorteilhaft ist die Ausführung nach Anspruch 2, bei der die Trennung nicht wieder selbständig hergestellt wird. Auf diese Weise wird ausgeschlossen, dass der Betreiber der Anlage ohne Sichtkontrolle der zu schützenden Aggregate den Betrieb wieder aufnimmt.

Anspruch 7 bezeichnet als Aggregat eine Rutschkupplung, die in dieser Anordnung dem Anspruch einer teilweisen Aufhebung der Verbindung Motor und Seiltrommel ideal gerecht wird, da sie im Rutschbetrieb einen Teil der Kraft weiter überträgt. Durch Betätigung einer nachgeschalteten lastseitigen Bremse gemäß Anspruch 6 kann hier der Überlastfall wieder zurückgenommen werden, die Rutschkupplung wieder in den Haftreibungszustand kommen und das Hubwerk sofort weiter betrieben werden.

Durch die vollständige Trennung von Motor und Seiltrommel kann jegliche Überlast zu 100% ausgeschlossen werden.

Günstig ist die Ausführung nach Anspruch 10, bei der die zum Stand der Technik gehörenden Betriebsbremsen 14, 14' und Sicherheitsbremsen 11,11' die lastseitige Kraft aufnehmen, die von der Einrichtung 13 freigegeben werden. In diesem Zusammenhang ist die Ausführung nach Anspruch 12 ebenfalls vorteilhaft, da die überschüssige Motorleistung im Überlastfall reduziert wird.

Eine mechanische Trennung zwischen Motor und Seiltrommel in der Einrichtung 13 hat den Vorteil, ohne jegliche Fremdenergie eigenständig zu arbeiten. Hydraulische Lösungen können hingegen mit geringem Bauvolumen und -grössen hohe Leistungsdichten erzielen, wodurch die Schwungmasse der Einrichtung 13 klein gehalten wird. Für die elektronische Weiterverwertung der in Aktion getretenen Einrichtung 13 ist aber auch eine elektrische Ausführung vorteilhaft, weil sie in direkter Weise ein Signal zur Trennung annimmt.

Insbesondere für die Nachrüstung bestehender Hubwerke ist die Integration des Überwachungssystems zur Erkennung von Überlastfällen innerhalb der Einrichtung 13 vorteilhaft. Diese Ausführung benötigt dann keine weiteren aufwändigen Nachrüstungen von weiteren Systemen an den bestehenden Hubwerken und kann somit autark wirken.

In vielen Hubwerken ist nach dem Stand der Technik ein Kontrollsystem zur Überwachung von Drehzahlanomalien der einzelnen An- und Abtriebseinheiten (alle Aggregate von Motor 1,1' bis Bremsscheibe (10,10')) vorhanden, um eine Aktivierung der Sicherheitsbremsen 11,11' bei Versagen eines der Aggregate zu ermöglichen. Dieses Versagen kann beispielhaft ein Bruch in den Antriebswellen 2,2',5,5',7,7', der Kupplungen 3,3',8,8' oder im Getriebe 6 sein. In Anspruch 10 wird der Vorteil der Einrichtung 13 genutzt, dass sich bei dem Trennvorgang das Verhältnis der Drehzahlen von Motor 1,1' und Antriebswelle 2,2' zu den Drehzahlen aller der Einrichtung 13 folgenden Aggregate verändert. Diese Veränderung wird automatisch durch das Kontrollsystem zur Überwachung von Drehzahlanomalien erfasst und kann entsprechend zur Einleitung von Bremsvorgängen gemäß Anspruch 10 genutzt werden.

Die Herabsetzung der Antriebsleistung des Motors beim Auftreten einer Überlast ist vorteilhaft, weil sie mit der Integration des gebräuchlichen Bremssystems 4,14, 4', 14' zwischen Motor und Seiltrommel eine kompakte und kostengünstige Bauart darstellt. Stand der Technik ist, dass solche Aggregate auch direkt mit einer integrierten Kupplung ausgeführt werden.

## Patentansprüche

1. Systemanordnung eines Hubwerkes, insbesondere für einen Containerkran zum Heben von Lasten, mit einem Getriebe (6) und einem Motor (1), dessen Antriebswelle (2) mit einer Getriebeeingangsseite (5) verbunden ist, und die Getriebeausgangsseite (7) mit einer Seiltrommel (9) verbunden ist, wobei zwischen Motor (1) und Getriebe (6) eine Einrichtung (13) vorgesehen ist, durch die bei Überlast die Verbindung zwischen Motor (1) und Seiltrommel (9) ganz oder teilweise lösbar ist, **dadurch gekennzeichnet, dass** die Einrichtung (13) ausrückbare Bolzen (23, 23') aufweist und dass die Bolzen (23, 23') mit einer Scheibe (22) verbunden sind oder eine Scheibe (22) sich unmittelbar vor oder hinter den Bolzen (23, 23') befindet.

2. Systemanordnung nach Anspruch 1, **dadurch gekennzeichnet, dass** die auf Überlast ansprechende Einrichtung (13) als Kupplung zur vollständigen oder teilweisen Trennung der Verbindung, ohne selbstständig diese Verbindung wieder herzustellen, ausgebildet ist.

3. Systemanordnung nach Anspruch 1 oder 2, **dadurch gekennzeichnet, dass** von der Seite der Einrichtung (13) aus gesehen auf der Seite des Motors (1) und auf der Seite der Seiltrommel (9) jeweils ein Bewegungs- oder Rotationssensor (16) angeordnet ist und dass eine Steuereinheit (15) zum Vergleich der Bewegungen vorgesehen ist.

4. Systemanordnung nach zumindest einem der vorhergehenden Ansprüche, **dadurch gekennzeichnet, dass** die Steuereinheit (15) zur Erfassung der axialen Bewegung der durch die ausrückenden Bolzen (23, 23') bewegte Scheibe (22, 22') vorzugsweise einen Näherungssensor (24) aufweist.

5. Systemanordnung nach zumindest einem der vorhergehenden Ansprüche, **dadurch gekennzeichnet, dass** einander gegenüberstehende Kupplungshälften (17) der Einrichtung (13) Markierungen aufweisen und dass die Bewegungssensoren (16) zur Abtastung der Markierungen ausgebildet sind.

6. Systemanordnung nach zumindest einem der vorhergehenden Ansprüche, **dadurch gekennzeichnet, dass** die Steuereinheit (15) Mittel zur Ansteuerung zumindest einer Bremse (11, 14) hat.

7. Systemanordnung nach zumindest einem der vorhergehenden Ansprüche, **dadurch gekennzeichnet, dass** die auf Überlast ansprechende Einrichtung (13) eine Rutschkupplung oder eine Trennkupplung ist.

8. Systemanordnung nach zumindest einem der vorhergehenden Ansprüche, **dadurch gekennzeichnet, dass** die auf Überlast ansprechende Einrichtung (13) eine Kupplung mechanischer, hydraulischer, elektrischer, oder elektromagnetischer Art oder eine Kombination dieser Arten und zwischen Motor (1) und Getriebe (6) angeordnet ist.

9. Systemanordnung nach zumindest einem der vorhergehenden Ansprüche, **dadurch gekennzeichnet, dass** die auf Überlast ansprechende Einrichtung (13) als Kupplung zur vollständigen oder teilweisen Trennung der Verbindung und zur selbstständigen Wiederherstellung der Verbindung oder zur Wiederherstellung der Verbindung mit Hilfe eines Steuerungssignals ausgebildet ist.

10. Verfahren zum Betrieb der Systemanordnung nach den vorhergehenden Ansprüchen 3 bis 9, **dadurch gekennzeichnet, dass** Bewegungen von beiden Seiten der Einrichtung gemessen und miteinander verglichen werden und dass bei einer Differenz der Bewegungen oberhalb eines vorgesehenen Wertes zumindest eine Bremse zur Blockierung der Seiltrommel und/oder des Getriebes angesteuert wird.

11. Verfahren nach Anspruch 10, **dadurch gekennzeichnet, dass** durch eine zusätzliche Einrichtung die Kräfte an der Einrichtung nach Auftreten des Gleitreibungszustandes mindestens soweit reduziert werden, dass der Haftreibungszustand wieder erreicht wird.

12. Verfahren nach Anspruch 10 oder 11, **dadurch gekennzeichnet, dass** gleichzeitig oder nach Auftreten einer Überlast zusammen mit der Wirkung der Einrichtung zur Reduzierung der Kräfte die Antriebsleistung des Motors herabgesetzt wird.

13. Verfahren nach zumindest einem der Ansprüche 10 bis 12, **dadurch gekennzeichnet, dass** die Auslösung einer oder mehrerer Bremsen anhand von Drehzahlmessungen und einer Auswertung von Drehzahlunterschieden an den verschiedenen Kraftübertragungswellen oder an den mit diesen Wellen verbundenen Aggregaten initiiert wird.

## Claims

1. System layout of a hoist, particularly for a container crane for lifting loads, said layout having a transmission (6) and a motor (1), the drive shaft (2) of which is connected to an input side (5) of the transmission, and the output side (7) of the transmission is connected to a cable drum (9), there being provided, between the motor (1) and the transmission (6), an apparatus (13) by which the connection between the motor (1) and cable drum (9) can be wholly or partially severed in the event of an overload, **characterised in that** the apparatus (13) has bolts (23, 23') which can be disengaged and that said bolts (23, 23') are connected to a disc (22), or a disc (22) is located immediately in front of or behind said bolts (23, 23').

2. System layout according to claim 1, **characterised in that** the apparatus (13) that responds to overload is constructed as a clutch for the complete or partial separation of the connection, without re-establishing the said connection independently.

3. System layout according to claim 1 or 2, **characterised in that** a movement or rotation sensor (16) is arranged on the motor (1) side and on the cable drum (9) side, in each case, viewed from the apparatus (13) side, and that a control unit (15) for comparing the movements is provided.

4. System layout according to at least one of the preceding claims, **characterised in that** the control unit (15) for detecting the axial movement of the disc (22, 22') which is moved by the disengaging bolts (23, 23') preferably has a proximity sensor (24).

5. System layout according to at least one of the preceding claims, **characterised in that** mutually opposed halves (17) of the clutch of the apparatus (13) have markings and that the movement sensors (16) are constructed for the purpose of scanning the markings.

6. System layout according to at least one of the preceding claims, **characterised in that** the control unit (15) has means for activating at least one brake (11, 14).

7. System layout according to at least one of the preceding claims, **characterised in that** the apparatus (13) that responds to overload is a slipping clutch or a separating clutch.

8. System layout according to at least one of the preceding claims, **characterised in that** the apparatus (13) that responds to overload is a clutch of the mechanical, hydraulic, electric or electromagnetic type or of a combination of these types, and is arranged between the motor (1) and the transmission (6).

9. System layout according to at least one of the preceding claims, **characterised in that** the apparatus (13) that responds to overload is constructed as a clutch for completely or partially separating the connection and for independently re-establishing the connection or for re-establishing the connection with the aid of a control signal.

10. Method of operating the system layout according to the preceding claims 3 to 9, **characterised in that** movements from both sides of the apparatus are measured and compared with one another and that, in the event of a difference in the movements above a scheduled value, at least one brake for locking the cable drum and/or the transmission is activated.

11. Method according to claim 10, **characterised in that**, by means of an additional apparatus, the forces at the apparatus after the sliding friction state has occurred are reduced at least to the point at which the static friction state is reached again.

12. Method according to claim 10 or 11, **characterised in that** the driving power of the motor is lowered at the same time as, or after, an overload occurs, in conjunction with the action of the apparatus for reducing the forces.

13. Method according to at least one of claims 10 to 12, **characterised in that** the triggering of one or more brakes is initiated with the aid of rotational-speed measurements and an evaluation of differences in rotational speed at the various power-transmitting shafts or at the assemblies connected to the said shafts.

## Revendications

1. Agencement-système d'un groupe de levage, notamment destiné à un pont de transbordement et de gerbage de conteneurs pour le levage de charges, comprenant une transmission (6) et un moteur (1) dont l'arbre d'entraînement (2) est relié à un côté d'entrée de transmission (5), et le côté de sortie de transmission (7) est relié à un tambour à câble (9), agencement dans lequel est prévu, entre le moteur (1) et la transmission (6), un mécanisme (13) par lequel, en cas de surcharge, la liaison entre le moteur (1) et le tambour à câble (9) peut être totalement ou partiellement interrompue, **caractérisé en ce que** le mécanisme (13) comprend des broches (23, 23') débrayables, et **en ce que** les broches (23, 23') sont reliées à un disque (22) ou bien un disque (22) se trouve directement devant ou derrière les broches (23, 23').

2. Agencement-système selon la revendication 1, **caractérisé en ce que** le mécanisme (13) réagissant à la surcharge est réalisé en tant qu'accouplement ou embrayage pour interrompre totalement ou partiellement la liaison, sans rétablir de lui-même cette liaison.

3. Agencement-système selon la revendication 1 ou la revendication 2, **caractérisé en ce que** vu à partir du côté du mécanisme (13), sur le côté du moteur (1) et sur le côté du tambour à câble (9) est agencé respectivement un détecteur de mouvement ou de rotation (16), et **en ce qu'**il est prévu une unité de commande (15) pour la comparaison des mouvements.

4. Agencement-système selon l'une au moins des revendications précédentes, **caractérisé en ce que** l'unité de commande (15) comprend de préférence un détecteur de proximité (24) pour relever le mouvement axial du disque (22) déplacé par les broches (23, 23') qui débrayent.

5. Agencement-système selon l'une au moins des revendications précédentes, **caractérisé en ce que** des moitiés d'accouplement ou d'embrayage (17) mutuellement opposées l'une à l'autre du mécanisme (13), présentent des marques, et **en ce que** les détecteurs de mouvement (16) sont conçus pour la lecture des marques.

6. Agencement-système selon l'une au moins des revendications précédentes, **caractérisé en ce que** l'unité de commande (15) possède des moyens pour commander au moins un frein (11, 14).

7. Agencement-système selon l'une au moins des revendications précédentes, **caractérisé en ce que** le mécanisme (13) réagissant à la surcharge est un accouplement ou embrayage à glissement ou un accouplement ou embrayage d'interruption ou de séparation.

8. Agencement-système selon l'une au moins des revendications précédentes, **caractérisé en ce que** le mécanisme (13) réagissant à la surcharge est un accouplement ou embrayage de type mécanique, hydraulique, électrique ou électromécanique, ou une combinaison de ces types, et est agencé entre le moteur (1) et la transmission (6).

9. Agencement-système selon l'une au moins des revendications précédentes, **caractérisé en ce que** le mécanisme (13) réagissant à la surcharge est conçu en tant qu'accouplement ou embrayage pour l'interruption totale ou partielle de la liaison et pour le rétablissement automatique de la liaison ou le rétablissement de la liaison à l'aide d'un signal de commande.

10. Procédé pour faire fonctionner l'agencement-système selon l'une des revendications précédentes 5 à 9, **caractérisé en ce que** l'on mesure et compare des mouvements des deux côtés du mécanisme, et **en ce que** dans le cas d'une différence des mouvements, au-dessus d'une valeur prédéterminée, on commande au moins un frein pour bloquer le tambour à câble et/ou la transmission.

11. Procédé selon la revendication 10, **caractérisé en ce que** grâce à un mécanisme supplémentaire, les forces au niveau du mécanisme, après apparition de l'état de friction de glissement, sont réduites au moins jusqu'à atteindre à nouveau l'état de friction d'adhérence.

12. Procédé selon la revendication 10 ou la revendication 11, **caractérisé en ce que** simultanément à, ou après l'apparition d'une surcharge, on abaisse en commun avec l'action du mécanisme, pour réduire les forces, la puissance d'entraînement du moteur.

13. Procédé selon l'une au moins des revendications 10 à 12, **caractérisé en ce que** le déclenchement d'un ou de plusieurs freins est initié au regard de mesures de vitesses de rotation et d'un traitement de différences de vitesses de rotation au niveau des différents arbres de transmission de force ou au niveau des appareillages reliés à ces arbres.
